# FASCICULE DE BREVET EUROPEEN

(11) **EP 0 831 193 B1**
(45) Date de publication et mention de la délivrance du brevet: **19.03.2003**
(21) Numéro de dépôt: 97402146.1
(22) Date de dépôt: 17.09.1997
(51) Int. Cl.: E04H 15/64

(54) **Procédé et dispositif de pose de panneaux souples**
Verfahren und Vorrichtung zum Montieren von flexiblen Platten
Process and apparatus for mounting flexible panels

(30) Priorité: 19.09.1996 FR 9611416
(43) Date de publication de la demande: 25.03.1998
(73) Titulaire: Blanc-Beauregard, Philippe, 75008 Paris (FR)
(72) Inventeur: Blanc-Beauregard, Philippe, 75008 Paris (FR)
(74) Mandataire: Renaudie, Jacques

(56) Documents cités:
- EP-A- 0 161 183
- FR-A- 2 579 661
- FR-A- 2 586 733
- US-A- 4 259 819
- US-A- 5 186 231
- US-A- 5 307 855

## Description

L'invention a pour objet un procédé et un dispositif de pose de panneaux souples ; elle concerne plus particulièrement des panneaux de grandes dimensions, comme les toiles décorées placées devant des murs aveugles, par exemple.

Le mot "pose" désigne ici le levage, la mise en place, la tension dans au moins une direction, et la fixation du panneau souple. Les panneaux peuvent être constitués de différents matériaux : toile, filet, papier, etc. ...

On connaît déjà des méthodes de pose de tels panneaux : dans l'une d'elles, les toiles sont lacées ou accrochées sur leur périphérie à une structure rigide adéquate ; cette dernière peut être apparente ou cachée, en acier, en aluminium, en chlorure de polyvinyle, etc... Les attaches sont des Sandows, des drisses, des oeillets sur des crochets, etc... On peut citer le brevet français du demandeur n° 2 658 940.

Les avantages de ce système sont sa simplicité, sa relative fiabilité et la qualité du résultat obtenu. Mais, il présente des inconvénients : l'apparence du laçage qui nuit à l'aspect visuel de l'ensemble ; et si le laçage est caché par retournement des bords de la toile, de légers défauts apparaissent dans les angles, et surtout on augmente la lenteur de la pose. D'autre part, la pose ne peut être effectuée que par des opérateurs en nacelle ou par des alpinistes du bâtiment ; et comme la toile n'est pas maintenue pendant le levage, la sécurité des poseurs est compromise en cas de coup de vent.

Dans un autre procédé connu, la toile est liée à la structure périphérique par un système de fermeture à glissière qui simplifie la pose et qui la rend plus rapide. Cependant, ce procédé nécessite encore un travail en nacelle, et comme la toile n'est pas maintenue pendant le levage, la sécurité est aléatoire ; la tension de la toile est faible, le cadre reste visible, et la confection doit être spécifique.

Enfin, dans un troisième type de procédé, la toile est fixée entre deux barres horizontales, et elle est glissée dans les gorges longitudinales de deux mâts verticaux, ce qui permet un levage comparable au hissage des voiles d'un bateau. Les accrochages supérieur et inférieur se font à l'aide de Sandows, de drisses ou d'un profilé métallique à gorge indépendant. Cette pose est plus rapide, mais la sécurité - bien qu'améliorée - n'est pas parfaite à cause des barres horizontales lourdes et difficiles à manoeuvrer ; de plus, comme la toile n'est pas plane à cause du décalage entre les mâts et les barres, on n'obtient pas un cadrage parfait, et des plis subsistent dans les angles de la toile.

Le document FR A 2 579 661 décrit un dispositif de stores formant vélum, dans lequel une toile est destinée à se déployer sensiblement à l'horizontale à partir d'une paroi verticale, en vue de recouvrir une surface au-dessus du sol. Des câbles ou autres organes de déploiement sont fixés à une barre de charge qui équipe le bord de la toile et sont enroulés sur des tambours dont au moins certains sont motorisés.

La présente invention a donc pour objet un procédé et un dispositif de pose de panneaux souples, qui est facile à mettre en oeuvre, qui offre une rapidité considérable et dont la sécurité est maximale ; de plus, le résultat obtenu est tout à fait satisfaisant du point de vue esthétique, car le panneau est parfaitement tendu et ses angles ne présentent aucun défaut ou faux pli.

Suivant l'invention, un dispositif présentant deux mâts parallèles fixes et deux barres mobiles entre lesquelles est fixé un panneau souple, les bordures de ce dernier pouvant glisser dans des gorges longitudinales des mâts, est caractérisé en ce que chaque mât est constitué d'un profilé métallique comportant au moins une rainure pouvant recevoir une bordure du panneau, et au moins une nervure intérieure servant de rail à un chariot qui est fixé à l'extrémité correspondante d'une barre mobile, et des passages internes pour un moyen de transmission solidaire dudit chariot, ledit moyen reliant deux axes perpendiculaires au mât , montés aux extrémités de celui-ci, l'un de ces axes pouvant être entraîné en rotation.

Dans une variante préférée de l'invention, chaque mât est symétrique par rapport à un plan longitudinal, de manière que toutes les formes caractéristiques de sa section soient double, une de chaque côté.

Le levage est obtenu par différents moyens suivant le site de l'installation : on peut utiliser une drisse, un câble, ou tout autre lien de ce type, assisté par un winch, ou treuil à main ou un treuil motorisé, etc.. ; le blocage final étant assuré par un taquet ou tout autre arrêt. On peut aussi utiliser un système de vis d'entraînement à pas irréversible empêchant toute retombée accidentelle du panneau souple, interdisant toute manipulation volontairement intempestive, minimisant la fatigue des opérateurs, nécessitant une durée de travail connue à l'avance, et assurant la tension verticale du panneau en fin de course.

La tension verticale du panneau est produite par les treuils ou autres, ou par le système à vis non réversible. La tension horizontale du panneau est assurée soit par la rotation d'une roue crantée dans le cas des mâts montés en pivots entre deux viroles, soit par le déplacement d'une tige commandée par un vérin, prenant appui sur deux rampes.

L'entraînement en rotation fait déplacer les chariots par l'intermédiaire du moyen de transmission qui peut être une chaîne, une sangle, une courroie crantée, un câble, etc...

Le mât comporte plusieurs logements longitudinaux de section cylindrique, ou autre, permettant de manchonner plusieurs longueurs de mât les unes au-dessus des autres, de loger un arbre longitudinal de transmission, d'installer un arbre autour duquel le mât peut pivoter, etc. ; dans ce dernier cas, la rotation de deux mâts contigus, en sens inverse, augmente la distance séparant les rainures des deux mâts, dans lesquelles glisse la bordure du panneau, ce qui a pour effet de tendre ce dernier.

On voit que - grâce à l'invention - la distance entre la rainure de glissement de la bordure du panneau et la nervure servant de rail au chariot correspondant est constante, ce qui a pour effet de conserver sensiblement constante la distance entre le panneau et les chariots et, par conséquent, de maintenir le panneau parfaitement plan.

D'autre part, on voit que l'invention permet d'élever des panneaux à des hauteurs importantes ou à des niveaux inaccessibles (hormis le montage de l'installation) puisque l'entraînement du levage et le blocage peuvent se faire à partir de l'une des extrémités de chaque mât.

Le levage, suivant l'invention, est à la fois très sûr et très efficace : le panneau est maintenu en permanence sur toute sa périphérie dès le début des opérations de levage, ce qui supprime les risques liés au vent ; d'autre part, le levage pouvant être mécanisé, les opérations sont beaucoup moins pénibles et plus rapides : on peut connaître à l'avance et avec précision la durée d'une installation de panneau, ce qui constitue un avantage supplémentaire pour les intéressés.

L'invention permet une grande souplesse de conception : suivant la hauteur souhaitée du panneau, on peut avoir plusieurs longueurs de mâts manchonnées les unes au-dessus des autres ; suivant la largeur du panneau, on peut le subdiviser en plusieurs largeurs plus réduites dont les bords sont jointifs après la pose, ou poser un panneau unique guidé par l'arrière sur un mât intermédiaire .

Il y a d'autres avantages : comme le montage et le démontage des panneaux sont très rapides, on peut effectuer des changements de panneaux fréquents, ce qui permet une utilisation avec des taux de rotation élevés ; l'invention permet une industrialisation complète du procédé : les éléments profilés sont extrudés et peuvent donc être produits en grandes quantités, les chariots et autres organes se trouvent dans le commerce ou sont très faciles à usiner ; le montage peut se programmer sans aléa, et l'expédition est possible "en kit" ou "prêt à monter", c'est-à-dire par lots complets prêts au montage.

On va décrire un exemple de mise en oeuvre de l'invention, donné à titre non limitatif, en se référant au dessin annexé, sur lequel :
- les figures 1a, 1b, 1c sont des vues de face, de côté et de dessus du principe de pose d'un panneau souple suivant l'invention ;
- la figure 2 est une vue très schématique d'un lot "prêt à monter" ;
- la figure 3 est une autre vue très schématique, en perspective, du panneau en cours de montage ;
- la figure 4 est une vue en coupe transversale du mât symétrique suivant l'invention ;
- la figure 5 est une vue en coupe transversale d'une barre mobile suivant l'invention ;
- les figures 6a et 6b sont des vues de face et de côté en coupe partielle du système de transmission monté dans le mât, ce dernier étant fixé en pivot à ses deux extrémités ;
- les figures 7a, 7b, 7c, et 7d sont des vues de face, de côté, et de dessus montrant la fixation des barres mobiles sur les chariots dans le cas des mâts fixés en pivots ainsi que le principe de déplacement du mât pour obtenir la tension du panneau ;
- la figure 8 est une vue de dessus en coupe longitudinale à plus grande échelle de deux mâts contigus de la figure 7 ;
- les figures 9a, 9b, 9c, et 9d montrent le système de rotation et de blocage des mâts dans le cas où ils sont fixés à un mur .

On voit sur les figures 1a, b, c, un panneau souple 1, tel qu'une toile peinte par exemple, tendue entre deux mâts verticaux 2 et 3, et deux barres mobiles horizontales 4 et 5 ; les mâts 2 et 3 sont ici fixés dans un mur 6, tandis que les barres 4 et 5 sont immobilisées comme on l'expliquera plus loin.

Sur la figure 2, on voit un ensemble "prêt à monter" : le panneau 1 plié "en accordéon", deux mâts 2 et 3, et deux barres mobiles 4 et 5.

Sur la figure 3, on retrouve les mêmes éléments en cours de levage : le panneau, préparé au sol, est accroché à la barre mobile supérieure 5 qui est hissée entre les mâts 2 et 3, et à la barre inférieure 4 en attente.

La figure 4 est une coupe transversale d'un mât symétrique suivant la variante préférée de l'invention : on voit que ce mât est constitué d'un profilé métallique, en aluminium par exemple, symétrique par rapport à un plan longitudinal MM' . Ce mât est formé d'une coque 11, de section sensiblement ovale, par exemple, et convenablement renforcée par des voiles 12, 13, 14. A l'une de ses extrémités, le mât est ouvert en 15 et présente deux logements cylindriques 16 et 17 pour recevoir les bordures verticales du panneau souple 1 qui sont formées en bourrelets 18 et 19.

D'autre part, les voiles 13 et 14 portent des nervures 20 et 21 jouant le rôle de rails pour des chariots 22 et 23.

De part et d'autre du voile 12, sont ménagés des passages internes longitudinaux pour des moyens de transmission 24 et 25 solidaires respectivement des chariots 22 et 23. On remarque que chacun de ces moyens 24 et 25, constitué par exemple d'une courroie crantée armée de câbles, est très bien protégé dans son passage, vis-à-vis de toute agression extérieure, telle qu'intempérie, corps étrangers, vandalisme, etc...

Enfin, plusieurs logements délimitant des passages de sections cylindriques ou autres, 26, 27, 28 et 29 permettent l'installation éventuelle d'arbres ou d'autres organes dont les rôles seront expliqués plus loin.

La figure 5 montre la section de l'une des barres mobiles 4 (ou 5), présentant une ouverture 30 pour recevoir l'une des bordures horizontales du panneau 1 cette bordure est formée en bourrelet 31. On voit également en section un logement rectangulaire 32 pour un fourreau coulissant 33 assurant la liaison de la barre mobile avec le chariot correspondant, et permettant un léger débattement au cours de la rotation des mâts, comme on l'expliquera plus loin .

Sur les figures 6a et 6b, on voit un mât 2, qui est ici fixé en pivot par ses deux extrémités 35 et 36 entre un socle 37 et une plaque supérieure 38 (dalle, plafond, etc...). Un moteur électrique 39 entraîne un jeu d'engrenages 40 par l'intermédiaire d'une vis 41 ; ces engrenages entraînent la courroie crantée 24 dont le mouvement est renvoyé par un galet 42 en partie haute. Une butée 57 (figure 7a), montée sur le rail en partie basse, bloque la barre inférieure 4 à un niveau prédéterminé . Comme la vis 41 a un pas non réversible, d'une part l'ensemble ne peut pas redescendre accidentellement, et d'autre part, à un moment donné, la barre inférieure arrivant en butée, le panneau souple se tend et arrête la montée du chariot et de la barre supérieure, déterminant ainsi sa position finale ; après avoir tendu correctement le panneau souple, le chariot supérieur est donc bloqué dans cette position ; il ne pourra en être déplacé que par une commande inverse de l'entraînement .

Sur les figures 7a, 7b, et 7c, on voit la fixation des barres mobiles 4 et 5 sur les chariots mobiles, tels que 22 (ou 23), par l'intermédiaire des manchons coulissants, tels que 33 .

A l'intérieur de chaque mât 2, dans le logement 28 est monté un arbre de rotation 58, et dans le logement 26 un arbre de commande 44 en deux parties : les extrémités opposées de ces deux parties sont dentées et elles engrènent respectivement en 46 et 47 dans les deux viroles supérieure 48 et inférieure 49 ; les deux extrémités face à face des deux parties de cet arbre portent des molettes telles que 43 permettant de les faire tourner et de les bloquer en rotation . La figure 8 montre comment la rotation de deux mâts contigus 11 autour de leurs arbres 58 respectifs permet, dans un premier temps, de rapprocher leurs ouvertures, telles que 15, puis de les écarter l'une de l'autre en revenant à la position normale, où les deux plans de symétrie MM' sont parallèles.

Ces rotations permettent, dans le premier temps, de faciliter le glissement des bordures verticales du panneau souple 1, c'est-à-dire les bourrelets tels que 18 ou 19, dans les logements 16 et 17, car le panneau n'est pas tendu dans le sens horizontal, puis, dans le deuxième temps, lorsque le panneau est en place, de le tendre horizontalement. Les débattements circulaires imposés par les arbres tels que 44, pendant les rotations des mâts 11 sont repris par les fourreaux, tels que 33, solidaires des chariots mobiles 22 ou 23 .

Les figures 9a, b, c, et d montrent le système de rotation et de blocage des mâts dans le cas où ils sont fixés à un mur . Ici, l'arbre de rotation 50 du mât 2 est extérieur au profilé 11 qui est échancré en 45 pour permettre la rotation du mât 2 . Cet arbre 50 est monté sur une console 51 fixée au mur et comportant deux faces verticales inclinées 52 et 53 ; un petit vérin 54, monté dans le logement 29 du mât, peut déplacer une tige 55 dans une échancrure 56 ; cette tige s'appuie contre les faces 52 ou 53, jouant le rôle de rampes, pour faire tourner le mât autour de son arbre 50 . Le blocage du mât en rotation est obtenu en repoussant la tige 55 dans son échancrure 56 vers l'arbre 50 jusqu'à la zone où les rampes 52 et 53 sont parallèles .

L'installation suivant l'invention peut se faire au sol dans une zone d'accès public (rue, grande surface, etc...), au mur, en terrasse avec accès privé, etc... puisque les commandes peuvent se faire à distance.

Dans les cas de grandes hauteurs du panneau souple, on peut manchonner plusieurs tronçons de mât les uns au-dessus des autres, en plaçant les manchons dans l'un des logements longitudinaux du mât compte tenu de la grande rigidité due au module d'inertie élevé du profilé qui les constitue.

## Revendications

1. Dispositif présentant deux mâts parallèles (2, 3) fixes et deux barres mobiles entre lesquelles est fixé un panneau souple (1), les bordures (18, 19) de ce dernier pouvant glisser dans des gorges longitudinales des mâts, **caractérisé en ce que** chaque mât (2, 3) est constitué d'un profilé métallique (11) comportant au moins une rainure (16, 17) pouvant recevoir une bordure (18, 19) du panneau (1), et au moins une nervure intérieure (20, 21) servant de rail à un chariot (22, 23) qui est fixé à l'extrémité correspondante d'une barre mobile (4, 5) et des passages internes pour un moyen de transmission (24, 25) solidaire dudit chariot, ledit moyen reliant deux axes perpendiculaires au mât (41 , 42) montés aux extrémités de celui-ci, l'un de ces deux axes (41) pouvant être entraîné en rotation.

2. Dispositif suivant la revendication 1, **caractérisé en ce que** chaque mât est symétrique par rapport à un plan longitudinal (MM'), de manière que toutes les formes caractéristiques de sa section soient en double, une de chaque côté.

3. Dispositif suivant la revendication 1 ou 2, **caractérisé en ce que** le levage du panneau souple est obtenu par différents moyens de traction, telles qu'une drisse ou un câble, assisté par un treuil à main ou motorisé, le blocage final étant assuré par un taquet ou tout autre arrêt de ce type.

4. Dispositif suivant la revendication 1 ou 2, **caractérisé en ce que** le levage du panneau souple est obtenu par un système de vis d'entraînement à pas irréversible (41), assurant aussi la tension verticale dans la direction de levage du panneau en fin de course.

5. Dispositif suivant la revendication 3, **caractérisé en ce que** la tension verticale du panneau souple est produite par les treuils.

6. Dispositif suivant la revendication 4, **caractérisé en ce que** la tension verticale du panneau souple est produite par le système à vis non réversible (41).

7. Dispositif suivant l'une des revendications précédentes, **caractérisé en ce que** la tension horizontale du panneau souple est assurée par la rotation d'une roue crantée (47), lorsque les mâts sont montés en pivot entre deux viroles (48 et 49).

8. Dispositif suivant l'une des revendications précédentes, **caractérisé en ce que** la tension horizontale du panneau souple est assurée par le déplacement d'une tige (55) commandée par un vérin (54) prenant appui sur deux rampes (52 et 53).

9. Dispositif selon l'une des revendications précédentes, **caractérisé en ce que** le moyen de transmission est une courroie crantée (24) armée de câbles.

10. Dispositif selon l'une des revendications précédentes, **caractérisé en ce que** le mât comporte plusieurs logements longitudinaux (26, 27, 28, 29) de section cylindrique, permettant de manchonner plusieurs longueurs de mât les unes au-dessus des autres.

11. Dispositif selon l'une des revendications précédentes, **caractérisé en ce que** le mât comporte au moins un logement (26), permettant de monter un arbre (44) de commande de rotation des mâts.

12. Dispositif selon des revendications précédentes, **caractérisé en ce que** le mât comporte au moins un logement (28) permettant d'installer un arbre (45) autour duquel le mât peut pivoter, de manière que la rotation de deux mâts contigus, en sens inverse, augmente la distance séparant les rainures (15) des deux mâts, dans lesquelles glisse la bordure (16, 17) du panneau souple (1), ce qui a pour effet de tendre ce dernier.

13. Procédé pour la réalisation d'un dispositif présentant deux mâts parallèles fixes et deux barres mobiles entre lesquelles est fixé un panneau souple, les bordures de ce dernier pouvant glisser dans des gorges longitudinales des mâts, **caractérisé en ce que** l'on réalise chaque mât sous la forme d'un profilé métallique comportant au moins une rainure pouvant recevoir une bordure du panneau, et au moins une nervure intérieure servant de rail à un chariot qui est fixé à l'extrémité correspondant d'une barre mobile, et des passages internes pour un moyen de transmission solidaire dudit chariot, ledit moyen reliant deux axes perpendiculaires au mât et montés aux extrémités de celui-ci, l'un de ces axes pouvant être entraîné en rotation.

## Patentansprüche

1. Vorrichtung, welche zwei feste parallele Masten (2, 3) und zwei bewegliche Stangen aufweist, zwischen denen eine welche Bahn (1) befestigt ist, wobei die Ränder (18, 19) der letzteren in Längsnuten der Masten gleiten können, **dadurch gekennzeichnet, dass** jeder Mast (2, 3) aus einem Metallprofil (11) besteht, das mindestens eine Nut (16, 17), welche einen Rand (18, 19) der Bahn (1) aufzunehmen vermag, und mindestens eine als Schiene für einen an dem entsprechenden Ende einer beweglichen Stange (4, 5) angeordneten Schlitten (22, 23) dienende innere Rippe (20, 21) und interne Durchlässe für ein fest mit dem genannten Schlitten verbundenes Kraftübertragungsmittel (24, 25) aufweist, wobei das genannte Mittel zwei am Mast an dessen äußersten Enden rechtwinklig montierte Achsen (41, 42) verbindet und eine der genannten Achsen (41) in Drehung versetzt werden kann.

2. Vorrichtung nach Anspruch 1, **dadurch gekennzeichnet, dass** jeder Mast bezüglich einer Langsebene (MM') in der Weise symmetrisch ist, dass sämtliche für ihren Abschnitt charakteristischen Formen doppelt vorhanden sind, auf jeder Seite eine.

3. Vorrichtung nach Anspruch 1 oder 2, **dadurch gekennzeichnet, dass** das Anheben der weichen Bahn durch verschiedene Traktionsmittel erreicht wird, wie z. B. ein Seil oder ein Kabel, mittels einer Hand- oder Motorwinde, wobei die Anschlagsperre durch einen Sperrklotz oder einen beliebigen anderen Anschlag dieser Art sichergestellt wird.

4. Vorrichtung nach Anspruch 1 oder 2, **dadurch gekennzeichnet, dass** das Anheben der weichen Bahn durch ein selbsthemmendes Gewindetriebsystem (41) erreicht wird, womit am Hubende auch die vertikale Spannung in der Heberichtung der Bahn sichergestellt wird.

5. Vorrichtung nach Anspruch 3, **dadurch gekennzeichnet, dass** die vertikale Spannung der weichen Bahn durch die Winden hergestellt wird.

6. Vorrichtung nach Anspruch 4, **dadurch gekennzeichnet, dass** die vertikale Spannung der weichen Bahn durch das selbsthemmende Gewindesystem hergestellt wird.

7. Vorrichtung nach einem der vorstehenden Ansprüche, **dadurch gekennzeichnet, dass** die horizontale Spannung der weichen Bahn durch das Drehen eines gezahnten Rades (47) erzielt wird, wenn die Masten zwischen zwei Ringen (48 und 49) drehbar montiert sind.

8. Vorrichtung nach einem der vorstehenden Ansprüche, **dadurch gekennzeichnet, dass** die horizontale Spannung der weichen Bahn durch die Bewegung eines Stabes (55) erzielt wird, welcher durch einen sich auf zwei Rampen (52 und 53) stützenden Zylinder (54) gesteuert wird.

9. Vorrichtung nach einem der vorstehenden Ansprüche, **dadurch gekennzeichnet, dass** das Kraftübertragungsmittel ein mit Draht verstärkter Zahnriemen (24) ist.

10. Vorrichtung nach einem der vorstehenden Ansprüche, **dadurch gekennzeichnet, dass** der Mast mehrere längsgerichtete Aufnahmen (26, 27, 28, 29) mit zylindrischem Querschnitt aufweist, welche es ermöglichen, mehrere Mastenlängen durch Muffen übereinander zu montieren.

11. Vorrichtung nach einem der vorstehenden Ansprüche, **dadurch gekennzeichnet, dass** der Mast mindestens ein Aufnahme (26) aufweist, die es ermöglicht, eine Welle (44) zum Drehen der Masten zu montieren.

12. Vorrichtung nach einem der vorstehenden Ansprüche, **dadurch gekennzeichnet, dass** der Mast mindestens eine Aufnahme (28) aufweist, welche es ermöglicht, eine Welle (45) einzubauen, um die der Mast sich drehen kann, so dass Rotation von zwei nebeneinander liegenden Masten in entgegengesetzter Richtung den Abstand zwischen den Nuten (15) der beiden Masten erhöht, in denen die Ränder (16, 17) der weichen Bahn (1) gleiten, wodurch letztere gespannt wird.

13. Verfahren zur Herstellung einer Vorrichtung, welche zwei feste parallele Masten und zwei mobile Stangen aufweist, zwischen denen eine welche Bahn befestigt ist, wobei die Ränder der letzteren in längs gerichteten Auskehlungen der Masten gleiten können, **dadurch gekennzeichnet, dass** jeder Mast in Form eines Metallprofils ausgeführt wird, welches mindestens eine Nut, welche einen Rand der Bahn aufnehmen kann, und mindestens eine Innenrippe, welche ais Schiene für einen an dem entsprechenden Ende einer beweglichen Stange befestigten Schlitten dient, und innere Durchlässe für ein mit dem genannten Schlitten fest verbundenes Kraftübernagungsmittel aufweist, wobei das genannte Mittel zwei rechtwinklig zum Mast und an dessen Enden montierte Achsen verbindet und eine der genannten Achsen in Drehung versetzt werden kann.

## Claims

1. A device having two fixed uprights (2, 3) and two movable spars between which is secured a flexible panel (1), the edges (18, 19) of the latter being able to slide in longitudinal grooves in the uprights, **characterised in that** each upright (2, 3) consists of a metal section (11) comprising at least one groove (16, 17) into which an edge (18, 19) of the panel (1) can be fitted, and at least one internal rib (20, 21) acting as a rail for a runner (22, 23) which is attached to the corresponding end of a movable spar (4, 5), and internal passages for a transmission means (24, 25) integral with said runner, said means connecting two spindles perpendicular to the upright (41, 42), fitted at the ends of the upright, one of these two spindles (41) being drivable in rotation.

2. A device according to claim 1, **characterised in that** each upright is symmetrical relative to a longitudinal plane (MM'), so that all the characteristic forms of its cross-section are duplicated, one on each side.

3. A device according to claim 1 or 2, **characterised in that** the flexible panel is raised by different traction means, such as a hoisting line or cable, assisted by a hand-operated or motorised winch, final locking being provided by a cleat or any other stop of this type.

4. A device according to claim 1 or 2, **characterised in that** the flexible panel is raised by a system of non-reversing pitch drive screws (41), also tensioning the panel vertically in the direction of raising at the end of its travel.

5. A device according to claim 3, **characterised in that** the flexible panel is tensioned vertically by the winches.

6. A device according to claim 4, **characterised in that** the flexible panel is tensioned vertically by the non-reversing screw system (41).

7. A device according to one of the preceding claims, **characterised in that** the flexible panel is tensioned horizontally by the rotation of a toothed wheel (47), when the uprights are mounted so as to pivot between two collars (48 and 49).

8. A device according to one of the preceding claims, **characterised in that** the flexible panel is tensioned horizontally by the movement of a rod (55) operated by a jack (54) bearing against two ramps (52 and 53).

9. A device according to one of the preceding claims, **characterised in that** the transmission means is a toothed belt (24) reinforced with cables.

10. A device according to one of the preceding claims, **characterised in that** the upright comprises several longitudinal housings (26, 27, 28, 29) of cylindrical cross-section, allowing several lengths of upright to be fitted together one on top of the other.

11. A device according to one of the preceding claims, **characterised in that** the upright comprises at least one housing (26), allowing a shaft (44) controlling rotation of the uprights to be fitted.

12. A device according to the preceding claims, **characterised in that** the upright comprises at least one housing (28) allowing a shaft (45), about which the upright can pivot, to be fitted, so that the rotation of two adjacent uprights, in opposite directions, increases the distance separating the grooves (15) in the two uprights in which the edges (16, 17) of the flexible panel (1) slide, which has the effect of tensioning the panel.

13. A method for producing a device having two fixed parallel uprights and two movable spars between which is secured a flexible panel, the edges of the latter being able to slide in longitudinal grooves in the uprights, **characterised in that** each upright is produced in the form of a metal section comprising at least one groove into which one edge of the panel can be fitted, and at least one internal rib acting as a rail for a runner which is attached to the corresponding end of a movable spar, and internal passages for a transmission means integral with said runner, said means linking two spindles perpendicular to the upright and fitted at the ends of it, one of these shafts being drivable in rotation.
